# EUROPÄISCHE PATENTSCHRIFT

(11) **EP 2 571 694 B1**
(45) Veröffentlichungstag und Bekanntmachung des Hinweises auf die Patenterteilung: **18.03.2015**
(21) Anmeldenummer: 11720074.1
(22) Anmeldetag: 06.05.2011
(51) Int. Cl.: B41F 19/06

(54) **FORMATBEZOGENES KALTFOLIENPRÄGEN**
SIZE BASED COLD FOIL EMBOSSING
DISPOSITIF DE GAUFRAGE À FROID EN FONCTION DU FORMAT

(30) Priorität: 15.04.2011 DE 102011007462; 17.05.2010 DE 102010029028
(43) Veröffentlichungstag der Anmeldung: 27.03.2013
(73) Patentinhaber: manroland sheetfed GmbH, 63075 Offenbach (DE)
(72) Erfinder: SCHÖLZIG, Jürgen, 55126 Mainz (DE)
(74) Vertreter: Stahl, Dietmar
(86) Internationale Anmeldenummer: PCT/EP2011/057273
(87) Internationale Veröffentlichungsnummer: WO 2011/144462

(56) Entgegenhaltungen:
- DE-A1- 10 213 651
- DE-A1- 19 814 966
- DE-A1- 19 947 228
- DE-A1-102009 026 438

## Beschreibung

Die Erfindung betrifft eine Vorrichtung zum Transfer bildgebender Schichten von einer Trägerfolie auf Druckbogen nach dem Oberbegriff der Patentansprüche 1,4, 5 und ein Verfahren nach dem Oberbegriff von Anspruch 9.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Träger-folie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Aus der DE 10 2009 026 438 A1 ist eine Vorrichtung zum Kaltfolienprägen bekannt. In dieser Vorrichtung soll die Folienzuführung in einem Beschichtungsmodul zum Transfer von bildgebenden Schichten von einer Transferfolie auf einen Bedruckstoff in ihrer Anwendbarkeit erweitert werden. Hierzu ist in dem Beschichtungsmodul zum Übertragen von Schichten von der Transferfolie eine begrenzte Pressfläche angeordnet. Damit ist eine gezielte Steuerung des Folienvorschubes möglich. Die Transferfolie wird hierbei vorzugsweise in begrenzter Breite und in etwa tangential an einer Presswalze vorbeigeführt. Zur Folienspeicherung und Folienförderung sind hierfür spezielle taktweise betreibbare Fördereinrichtungen zugeordnet. Die Taktung des Folienvorschubes kann in Bezug auf eine am Umfang vorhandene Unterbrechung von Zylinderwirkflächen oder in Bezug auf am Umfang oder über die Breite von Zylinderwirkflächen variable Transferzonen für die Transferfolie durchgeführt werden.

Aus der DE 102 13 651 A1 ist ein Zylinder mit einer Befestigungsvorrichtung für einen biegsamen, oberen Aufzug in einer Verarbeitungsmaschine bekannt. Der Zylinder weist eine Befestigungsvorrichtung für einen biegsamen, oberen Aufzug auf, die mit einer innerhalb des Zylinderumfangs angeordneten Fixiereinrichtung versehen ist. Diese dient zum gesonderten Befestigen eines unteren Aufzuges zwischen dem Zylinderumfang und dem auf dem Zylinder angeordneten oberen Aufzug. Der untere Aufzug besteht aus einem biegsamen Trägermaterial, auf dem in Abständen mehrere Unterlageformen angeordnet sind. Die Fixiereinrichtung ist antreibbar. Der untere Aufzug, der im endseitigen Fixierbereich in der Fixiereinrichtung aufgenommen ist, ist so auf dem Zylinderumfang bewegbar. Damit ist jeweils zumindest eine Unterlageform zum oberen Aufzug positionierbar.

Aus der DE 199 47 228 A1 ist ein Zylinder bekannt. Der Zylinder ist mit einem Gummituch bespannt. Das Gummituch ist mit einer Unterlage versehen, deren vordere und hintere Kante schräg zur Anlaufkante des Zylinderkanals zugeschnitten ist, um Kanalrückwirkungen zu vermeiden.

Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind.

Aufgabe der Erfindung ist es daher eine Vorrichtung vorzusehen mittels derer der Übertrag einer bildgebenden Schicht z.B. einer Metallisierungsschicht, auf einen Druckbogen sicher, wirtschaftlich und exakt erfolgen kann, wobei die Vorrichtung für ein erweitertes Spektrum an Anwendungen handhabbar sein soll. Insbesondere soll eine partielle Folienaufbrihgung ermöglicht werden.

Die Lösung dieser Aufgabe stellt sich erfindungsgemäß in einer Vorrichtung mit den Merkmalen des Patentanspruches 1 und in einem Verfahren gemäß den Merkmalen des Patentanspruchs 13 dar.

Die Vorrichtung sieht ein Taktsystem zur Führung der Folienbahn vor, wobei die Pressfläche vom zu beschichtenden Format abhängig an der Presswalze hervorgehoben ist.

In vorteilhafter Weise wird die Vorrichtung dadurch gekennzeichnet, dass eine Presswalze eine Pressfläche aufweist, die eine Teilfläche der Gesamtfläche eines Druckbogens einnimmt.

In vorteilhafter Weise sind derartige Pressflächen als unterhalb eines Gummituches spannbare Segmente für das auf der Presswalze ganzflächig vorgesehene Gummituch ausgeführt.

Hierzu können unterschiedliche Aufzugsmaterialen für eine Pressbespannung Anwendung finden. Verwendet werden können
- Für das Gummituch / die Pressbespannung der Presswalze geeignete so genannte Unterlagebogen oder auch Formatbogen, die sich nur auf die wirksame Fläche für den Folientransfer erstrecken
- Unterlagebogen / Formatbogen, die gemeinsam mit dem Gummituch / mit der Pressbespannung an der Presswalze aufgespannt werden
- Unterlagebogen / Formatbogen, die jeweils für sich gespannt und unterhalb des Gummituches / der Pressbespannung an der Presswalze arretiert werden können
- Auf die Presswalze aufklebbare Unterlagesegmente, die im Wirkbereich auf der Oberfläche der Presswalze positioniert und vom Gummituch überspannt werden

Als neutraler Unterbau der entsprechenden Pressbespannung ist für den Gesamtbereich der Presswalzenoberfläche vorgesehen, eine Unterlage mit oder ohne dämpfende Wirkung wie z.B. auch hier wieder ein Unterdrucktuch zu verwenden, das der Nivellierung der Gesamtoberfläche dient, während die Formatbogen nur im Arbeitsbereich des Folientransfers selbst zu liegen kommen.

Als Spannsysteme ergeben sich eine Spannspindel wie in einem Gummizylinder bekannt oder auch so genannte Kombinationsspannschienen für Drucktücher oder Druckplatten, wie aus den Gummizylindern oder den Formzylindern bekannt sind. Die Oberfläche des Presszylinderaufzuges ist je nach Aufbau auch für profilierte Prägungen geeignet.

Dadurch ergibt sich ein erweitertes Anwendungsspektrum für das Verfahren des Kaltfolienprägens. Die Rüstzeitverkürzung wird durch vorbereitete Presszylinderaufzüge erreicht. Außerdem kann eine Registerautomation eingeführt werden.

Zur Lösung ist hinzuzufügen, dass der Presszylinder mit einem Registersystem z.B. über Registerpins ausgeführt sein kann. Der Presszylinder kann weiterhin verstellbar sein z.B. in der Art eines Registersystems für automatische Druckplattenspannung. Dabei können ein Seiten- und ein Umfangsregister wie bei einem Formzylinder einstellbar sein, wobei die Einstellung motorisch und/oder automatisch ausführbar eingerichtet sein kann. Außerdem kann der Presszylinderaufzug mit Registerstanzungen versehen sein.

Die Vorrichtung ist in vorteilhafter Weise auch einsetzbar, um eine Verbesserung der Folienausnutzung dadurch zu erreichen, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt.

In vorteilhafter Weise erfolgt die Steuerung der Transferfolie derart, dass beim Durchlaufen eines gegenüber der Oberfläche des Bogen führenden Gegendruckzylinders zurückgenommenen Oberflächenbereiches der Presswalze der Folienvorschub angehalten wird, wobei die Presswalze dann unter der Transferfolie gleitend durchlaufen kann, da die Transferfolie dann nicht zwischen den Wirkflächen im Transferspalt eingeklemmt ist.

Im Folgenden wird die Erfindung anhand von Figuren näher dargestellt.

Dabei zeigt:
- Figur 1: eine grundsätzliche Darstellung einer Druckmaschine mit einer Folientransfereinrichtung,
- Figuren 2: den Aufbau eines Beschichtungsmoduls mit einer Folientransfereinrichtung,
- Figuren 3 und 4: die Anordnung einer erfindungsgemäßen Pressbespannung an einer Presswalze,
- Figuren 5a und 5b: alternative Aufbauten von Pressbespannungen,
- Figuren 6 und 7: weitere erfindungsgemäße Pressbespannungen an einer Presswalze und
- Figur 8: eine weitere erfindungsgemäße montierbare und demontierbare Pressbespannung an einer Presswalze.

Figur 1 zeigt Teile einer Bogenrotationsdruckmaschine, die zwei Druckwerke enthält und für folgende Zwecke eingesetzt wird:
- Ein Druckbogen wird zunächst mit einem flächigen oder bildgebenden Klebstoffmuster versehen (Druckwerk als Auftragwerk 1).
- Im Folgedruckwerk wird der Druckbogen gemeinsam mit einer Transferfolie 5 unter Pressung durch einen Transferspalt 6 geführt, (Beschichtungswerk 2).

Das Auftragwerk 1 kann ein an sich bekanntes Offsetdruckwerk mit einem Farbwerk 11, einem Plattenzylinder 12 und einem Drucktuchzylinder 13 sein. Der Drucktuchzylinder 13 wirkt mit einem Gegendruckzylinder 4 zusammen.

Das Beschichtungswerk 2 kann ebenfalls durch ein Offsetdruckwerk gebildet sein. Der Transferspalt 6 im Beschichtungswerk 2 wird durch eine Presswalze 3 und einen Gegendruckzylinder 4 gebildet. Die Presswalze 3 kann dem Drucktuchzylinder entsprechen. Die Presswalze 3 kann auch dem Formzylinder eines Lackmodules entsprechen. Innerhalb des für den Folientransfer genutzten Beschichtungswerkes 2 ist eine Bahnführung 14 für Transferfolien dargestellt. Die Transferfolie 5 wird dabei durch Schutzeinrichtungen 15 des Beschichtungswerkes 2 ein- und wieder ausgeführt.

Die Folienvorratsrolle 8 ist dem Beschichtungswerk 2 auf der Seite der Bogenzuführung zugeordnet. Die Folienvorratsrolle 8 weist einen Drehantrieb 7 zur kontinuierlichen geregelten Zuführung der Transferfolie zum Beschichtungswerk 2 auf. In der Folienzuführung können Umlenk- bzw. Spannwalzen zur Führung der Transferfolie 5 in einer im Wesentlichen konstanten Spannung gegenüber der Presswalze 3 vorgesehen sein. Auf der ablaufseitigen Seite des Druckwerkes ist eine Foliensammelrolle 9 für das verbrauchte Folienmaterial vorgesehen. Ein Drehantrieb 7 an der Foliensammelrolle 9 ist stets vorteilhaft. Es kann sogar vorgesehen sein, dass die Transferfolie 5 mittels des Drehantriebs 7 ablaufseitig gefördert und zulaufseitig mittels einer Bremse straff gehalten wird.

Die Presswalze 3 (als Drucktuchzylinder oder Formzylinder oder separate Presswalze) trägt auf ihrer Oberfläche ein kompressibles bzw. dämpfendes, z.B. auch mit einer kompressiblen Zwischenschicht versehenes Element. Die Presswalze 3 kann dazu mit einer Pressbespannung 10 beispielsweise als Kunststoffüberzug, vergleichbar einem Gummituch bzw. Drucktuch, versehen sein, die in einem Zylinderkanal an Spannvorrichtungen gehalten wird.

Zur Sicherung der Wirtschaftlichkeit des Beschichtungsverfahrens kann vorgesehen sein, den Folienvorschub der Transferfolie 5 von der Folienvorratsrolle 8 zum Transferspalt 6 und zur Foliensammelrolle 9 schrittweise steuerbar ist, wobei die Transferfolie 5 dann angehalten wird, wenn keine Übertragung bildgebender oder abdeckender Schichten erfolgen soll.

Die zugehörige Vorrichtung beinhaltet vorzugsweise eine entsprechende Vorschubsteuerung für die Transferfolie 5, die dafür sorgt, dass wenigstens der im Bereich der Presswalze 3 und des Gegendruckzylinders 4 liegende Teil der Folienbahn stillsteht, solange der Zylinderkanal 26 des Gegendruckzylinders 4 durchläuft. Hierzu wird später in Figuren 2 bis 4 Näheres erläutert.

Eine weitere Verbesserung der Folienausnutzung der beschriebenen Art ergibt sich, wenn die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden.

Weiterhin können in dem so gebildeten Folienapplikationsmodul aus dem Auftragwerk 1 und dem Beschichtungswerk 2 Trockner 16 vorgesehen sein, mittels derer der Kleberauftrag oder die gesamte Folienbeschichtung getrocknet werden können. Hier kommen z.B. UV-Trockner in Frage.

Weiterhin kann das Folienapplikationsmodul eine Überwachungseinrichtung 17 zur Abtastung der Bogenoberfläche enthalten. Die Überwachungseinrichtung 17 ermöglicht die Auswertung von Bildinhalten der Beschichtung und die Feststellung von Fehlern in der Folienbeschichtung. Eine derartige Überwachungseinrichtung kann auch in Verbindung mit der Druckmaschine vorgesehen sein, in die das Folienapplikationsmodul integriert ist. Dann kann sie beispielsweise in dem Bogenausleger der Druckmaschine oder einem letzten Druckwerk angeordnet sein.

Der Transport der Transferfolie 5 kann an oder zwischen Folienleitwalzen 14 mittels Prüfung der Bahnspannung der Folienbahn 5 überwacht werden. In einer Folienbahnführung sind dazu eine oder mehrere Bahnspannungsmessvorrichtungen 19 vorgesehen.

Weiterhin kann zur Stabilisierung der Folienbahn 5 zwischen einer ersten Umlenkrolle und einer ersten Einlaufrolle zum Transferwerk eine Stabilisierungseinrichtung 30 angeordnet sein, um Flatterbewegungen der Folienbahn 5 zu reduzieren. Die Stabilisierungseinrichtung 30 weist z. B. zwei drehbar gelagerte Rollen auf, die zum veränderbaren Einstellen des Umschlingungswinkels der Folienbahn 5 an den Leitwalzen vorgesehen ist, damit die Leitwirkung und die Dämpfungswirkung auf die Folienbahn 5 je nach Betriebszustand einstellbar ist. Die Einstellung der Stabilisierungseinrichtung 30 kann in Verbindung mit Einrichtungen zur Bahnspannungsregelung 19 und ggf. einer Sensoreinrichtung 20 zur Bahnbruchüberwachung vorgenommen werden.

Elektrische Signale der Bahnspannungsmesseinrichtungen werden ausgewertet. Hierzu sind verschieden Betriebszustände möglich:
1. Ein Bahnzug oberhalb eines vorgebbaren Minimalwerts wird als Signal für Vorhandensein der Folienbahn 5 gewertet und der Maschinensteuerung zugeführt.
2. Ein Überschreiten des Maximalwerts des vorgebbaren Bahnzugs wird über Tänzerwalzen 18 oder Rollenantriebe 7 der Folienvorrats- 8 bzw. -sammelrolle 9 reduziert. Damit sind unzulässige Bahndehnung oder Bahnriss vermeidbar.
3. Bei Unterschreiten des minimal vorgebbaren Bahnzugs wird überprüft, ob die Bahnspannungsregelung noch aktiv ist. Ist eine Erhöhung der Bahnspannung über Tänzerwalzen 18 oder eine Bremse nicht möglich, wird Bahnriss erkannt.

Die zusätzlich gewonnene Information über die Bahnspannung als Istwert, insbesondere im Zusammenhang der genannten Auswertungen, kann für die Steuerung des Druck- bzw. Transferprozesses verwendet werden. Dazu ist das System an einen Leitstand der Druckmaschine koppelbar, über den die Sollwerte für maximale und minimale Bahnspannung eingebbar sind. Dies kann von der Art der verwendeten Transferfolie 5 und von den Druck- bzw. Transferbedingungen im Beschichtungsmodul 2 im Zusammenhang mit den Eigenschaften des Bedruckstoffes, des Kleber oder der Pressbespannung abhängig sein.

Die notwendigen Daten können über Schnittstellen direkt von Datenträgern an Folienvorratsrollen eingelesen und mittels Parameterwerten aus der Einstellung der Transferprozesses am Beschichtungsmodul 2 verändert werden.

Das den Folientransfer betreffende Verfahren wird in der beschriebenen Druck- bzw. Applikationsmaschine gemäß Figur 1 wie folgt ausgeführt:
Es ist vorgesehen, wenigstens in einem dem Beschichtungswerk 2 folgenden Druckwerk 50 einen Farbdruck auf den mit einer metallisierten Schicht bildmäßig beschichteten Druckbogen aufzubringen. Hierbei wird der Druckbogen aus dem Beschichtungswerk 2 von dem Gegendruckzylinder 4 über eine Bogentransfertrommel oder eine Bogentransfereinheit an einen Gegendruckzylinder 40 des Druckwerkes 50 überführt.

Das Druckwerk 50 weist wie üblich in Offsetdruckwerken den Gegendruckzylinder 40, einen diesem zugeordneten Gummi- oder Drucktuchzylinder 41 und einen diesem zugeordneten Plattenzylinder 43 auf. Dem Plattenzylinder 43 sind hier schematisch dargestellt ein Farbwerk und ein Feuchtwerk zugeordnet.

Zwischen Gegendruckzylinder 40 und Drucktuchzylinder 41 ist ein weiterer Druckspalt 60 gebildet. In diesem Druckspalt 60 wird Druckfarbe von einer auf dem Plattenzylinder 43 aufgespannten Druckplatte 44 aus über einen auf dem Drucktuchzylinder 41 angeordneten Bezug 42 auf den Druckbogen aufgebracht.

Das Spaltmaß des Druckspaltes 60 zwischen den Oberflächen des Drucktuchzylinders 41 und des Gegendruckzylinders 40 ist mit Hilfe von dem Drucktuchzylinder 41 zugeordneten Stelleinrichtungen 45 einstellbar. Hierbei wird im Bereich des Offsetdruckes gewöhnlich von einer Druckbeistellung gesprochen, da sich die genannte Einstellung auf das Dickenmaß des zu verarbeitenden Bedruckstoffes bezieht, der in dem Druckspalt 60 bedruckt werden soll. Hierfür ist eine Druckpressung notwendig, um die Druckfarbe von dem Drucktuchzylinder 41 auf den an dem Gegendruckzylinder 40 gehaltenen Bedruckstoff zu übertragen.

Die Einstellungen in Bezug auf den Transferspalt 6 erfolgen mittels weiteren Stelleinrichtungen 46, die der Presswalze 3 zugeordnet sind.

Die Stelleinrichtungen 45, 46 sind fachüblich in Offsetdruckmaschinen an Drucktuch- bzw. Gummizylindern von Druckwerken oder auch an Formzylindern von Lackmodulen eingesetzt.

Weiterhin soll als Oberfläche der Presswalze 3 eine konturierte oder auch segmentierte Pressfläche in der Pressbespannung 10 vorgesehen sein. Dazu werden erfindungsgemäß anstatt eines vollflächigen Pressbereiches auf einen oder mehrere zu beschichtenden Bereiche begrenzte segmentierte Pressbereiche auf der Presswalze 3 eingesetzt.

Die segmentierte Pressfläche kann als isoliertes Flächenelement, als ringförmiges, schmales, die Presswalze 3 umschlingendes Flächenelement, als einer Mantellinie folgendes, einen begrenzten Umfangsabschnitt abdeckendes, über die Breite der Presswalze 3 reichendes Flächenelement oder aber in Form mehrere derartiger Flächenelemente ausgeprägt sein und so die Pressbespannung 10 bilden.

Die Funktion dieser begrenzten segmentierten Pressfläche in der Pressbespannung 10 ist, dass - ähnlich wie beim Durchlauf eines Zylinderkanals der Presswalze 3 und des gegenüberliegenden Gegendruckzylinders 4 - die Einklemmung der Transferfolie 5 nur dann gegeben ist, wenn die segmentierte Pressfläche die Transferfolie 5 berührend den Transferspalt 6 durchläuft. Anders formuliert soll die Pressfläche nur in den Bereichen auf die Transferfolie 5 einwirken können, wo auch tatsächlich bildgebende Schichten von der Transferfolie 5 auf den Druckbogen zu übertragen sind.

Damit sind zwei Effekte in einem Beschichtungsmodul 2 mit in einer Pressbespannung 10 vorgesehener segmentierter Pressfläche erzielbar:
I. Zunächst kann zur Ausführung einer Folientaktung die Transferfolie 5 neben dem Zeitraum des Kanaldurchlaufes in sehr vorteilhafter Weise auch dann im Vorschub angehalten werden, wenn der zu beschichtende Bereich irgendwo innerhalb des Bildbereiches des Druckbogens liegt und noch nicht den Bereich der segmentierten Pressfläche erreicht hat oder der Bereich der segmentierten Pressfläche schon vor dem Ende des zu beschichtenden Bogenbereiches endet. Die Transferfolie 5 muss also nur dann transportiert werden, wenn die segmentierte Pressfläche innerhalb des Transferspaltes 6 zwischen Presswalze 3 und Gegendruckzylinder 4 im Eingriff ist. So kann die Ausnutzung der Transferfolie 5 zwischen den zu beschichtenden Druckbogen fast vollständig erfolgen.
   Der Folientransport wird hierbei beim Einsatz einer ringförmigen Pressfläche nur beim Kanaldurchlauf angehalten.
   Beim Einsatz von Pressflächen in Form einzelner oder mehrerer, zylinderbreiter, über Teilumfänge reichender Segmente kann der Folienvorschub zusätzlich während freier Flächen am Umfang der Presswalze 3 angehalten werden.
II. Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Die ist insbesondere in Verbindung mit der segmentierten Pressfläche von großem Vorteil. Bei einer segmentierten Pressfläche kann die Transferfolie 5 auf die Breite der Pressfläche beschränkt eingesetzt werden. Die Einsparung beim Folienverbrauch ist bedeutend. Die Folienführung im Transferspalt 6 wird durch eine vollflächige Auflage einer schmalen Bahn der Transferfolie 5 auf der segmentierten Pressfläche - zumindest im Transferspalt 6 - deutlich verbessert.
   Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

In Kombination mit dem vorgenannten Verfahren können so auch unterschiedliche Folienarten nebeneinander eingesetzt werden. Damit wird ermöglicht, dass Oberflächen unterschiedlicher Folienfarbe oder unterschiedlicher Glätte oder Struktur erzeugt werden.

Für den Aufbau der Pressbespannung können unterschiedliche, für sich bekannte Arbeitsmaterialen Anwendung finden. Verwendet werden können
- Für das Gummituch / die Pressbespannung der Presswalze geeignete so genannte Unterlagebogen oder auch Formatbogen, die sich nur auf die wirksame Fläche für den Folientransfer erstrecken
- Unterlagebogen / Formatbogen, die gemeinsam mit dem Gummituch / mit der Pressbespannung an der Presswalze aufgespannt werden
- Unterlagebogen / Formatbogen, die jeweils für sich gespannt und unterhalb des Gummituches / der Pressbespannung an der Presswalze arretiert werden können
- Auf die Presswalze aufklebbare Unterlagesegmente, die im Wirkbereich auf der Oberfläche der Presswalze positioniert und vom Gummituch überspannt werden

Als Unterbau der entsprechenden Pressbespannung 10 mit segmentierten Pressflächen ist eine Unterlage mit oder ohne dämpfende Wirkung, wie ein Unterdrucktuch (aber nur bei Pressbespannungen ohne steife Trägerschicht) verwendbar.

Spannsysteme im Zylinderkanal der Presswalze 3 zur Befestigung der Pressbespannung 10 können Spannspindeln wie in einem Gummizylinder oder Kombinationsspannschienen für Drucktücher oder Druckplatten sein, wie aus den Gummi- oder den Formzylindern bekannt. Die Oberfläche der Pressbespannung 10 ist je nach Aufbau auch für profilierte Prägungen geeignet. Dadurch ergibt sich ein erweitertes Anwendungsspektrum für das Verfahren des Kaltfolienprägens.

Unter Anwendung der genannten Elemente ist eine sehr einfache und schnelle Handhabung der Einrichtung des Folienapplikationsmoduls möglich.

Erfindungsgemäß sind Vorrichtungen vorgesehen, die die taktweise Förderung der Folienbahn 5 erlauben. Hierbei können als Betriebsvarianten aus den zuvor ausgeführten Sachverhalten
- eine Kanaltaktung beim Durchlauf von Zylinderkanälen der Presswalze 3 und des Gegendruckzylinders 4,
- eine Formattaktung oder eine Sujettaktung, die auf die Beschichtungs- bzw. Applikationslänge bezogen ist, bei auf die Formatlänge des Folientransfers am Umfang der Presswalze 3 beschränkter Folienzuführung und
- eine Prägebereichstaktung bei Beschränkung der Folienführung auf durch segmentierte Pressbereiche in der Pressbespannung 10 der Presswalze 3 definierter Folienzuführung
angeführt werden.

Für die Folienzuführung (auch die Abführung) ist üblicherweise der Antrieb der Folienrollen 8, 9 kontinuierlich vorgesehen, da die Masse der Folienrollen 8, 9 zu groß für einen schnellen Wechsel der Antriebsbewegung ist. Dadurch ergeben sich beim Abbremsen der Folienbahn bis zum erneuten Beschleunigen im Transferbereich in den Zu- und Abführbereichen der Folienbahn 5 gegenüber der Bewegung der Folienrollen 8, 9 überschüssige oder fehlende Folienlängen. Derartige Übergangsbereiche zwischen Folienanlauf und Format- bzw. Applikationsstart sind außerdem in Bezug auf jeweils verwendete erfindungsgemäß verwendeten Formatunterlagen unterschiedlich groß, wie später noch im Zusammenhang mit Figur 5 erläutert werden wird.

Daher werden erfindungsgemäß Lösungen vorgeschlagen, die die bei kontinuierlicher Nachförderung bzw. Abförderung der Folienbahn 5 anfallenden überschüssigen oder fehlenden Bahnstücke puffern können. Diese sind grundsätzlich schon mit den Tänzerwalzen 18 als eine Variante von Folienspeichern beschrieben. Die Tänzerwalzen 18 sind aber nicht genau genug auf den bei der beschriebenen mit hoher Geschwindigkeit ablaufenden Taktung im Folientransferprozess steuerbar, zumal sie üblicherweise weit vom Verbrauchsort weg und nah an der Folienrolle 8, 9 angeordnet sind, um dort die Bahnspannung aufrecht zu erhalten.

In den Figuren 2 bis 5 sind daher weiter Möglichkeiten zum schnellen Ausgleich von Bahnverschiebungen bei der Folientaktung im Kaltfolienprozess angegeben.

In Figur 2 ist ein Folientransfermodul entsprechend Figur 1 dargestellt. Hier sind die Tänzerwalzen 18 angeordnet, um die Bahnspannung zur regeln. Zum Ausgleich von größeren Änderungen bei der Folienförderung, wie beim Anhalten der Folienförderung im Transferbereich (Bereich des Folientransfers zwischen Presswalze 3 und Gegendruckzylinder 4) ohne Folienverbrauch (Kanaltaktung, Formattaktung, Taktung über Prägebereiche), sind zusätzlich vor dem Einlauf der frischen Folienbahn 5 in den Transferspalt 6 und nach dem Austritt der verbrauchten Folienbahn 5 aus dem Transferspalt 6 als Antriebsgruppen 22 bezeichnete Walzenpaare 23, 24 angeordnet.

Die Antriebsgruppen 22 werden hier für alle folgenden Ausführungsformen mit beschrieben und zeigen je ein Walzenpaar, das die Folienbahn 5 einklemmen und so definiert hinsichtlich eines gewünschten Transportweges führen kann. Die Walzenpaare der Antriebsgruppen 22 bestehen in Figur 2 aus je einer Folienleitwalze 24 und einer Antriebswalze 23. Sowohl die Folienleitwalze 24 als auch die Antriebswalze 23 ist zumindest teilweise antreibbar. Der Antrieb der Antriebswalze 23 kann hierbei nicht nur in Transportrichtung der Folienbahn 5 (von Folienrolle 8 zu 9) gerichtet sein, sondern kann auch Rückhubbewegungen erzeugen. Dies ist sinnvoll, da die Folienbahn 5 bei einer Abbremsung nicht sofort stehen bleibt und so über einen gewünschten Haltepunkt hinausläuft. Dadurch könnte ein Stück der Folienbahn 5 nicht genutzt werden. Wenn ein kurzer definierter Rückhub nach dem Abbremsen und Anhalten der Folienbahn 5 im Transferbereich durchgeführt wird, verringert oder eliminiert dieser Schritt diesen unnötigen Folienverbrauch. Dazu ist der Antrieb der Antriebswalze 23 schnell steuerbar. Die Antriebswalze 23 selbst kann segmentiert sein, um die wechselnden Antriebsbewegungen schnell ausführen zu können. Weiterhin kann die Folienleitwalze 24 gegenüber der Antriebswalze 23 an- und abschwenkbar sein, sie kann aber auch dauernd an der Antriebswalze 23 angestellt bleiben.

So kann auch vorgesehen sein, dass die Folienleitwalze 24 eine mehr oder weniger durch die Folienbahn 5 gesteuerte Bewegung durchführen, während die Antriebswalze 23 eine Förderbewegung und die Rückhubbewegung ausführt. Die Folienleitwalze 24 führt für einen definierten Zeitraum in Bezug auf die Folientransportrichtung eine rückdrehende Bewegung lediglich durch gesteuertes Anstellen gegen die auf der Antriebswalze 23 aufliegende Folienbahn 5 aus. Die Antriebswalze 23 führt dann eine kontinuierliche Transportbewegung gegen die Laufrichtung der Folienbahn 5 durch. Dies ist möglich da die Folienbahn 5 zu diesem Zeitpunkt wegen fehlender Anpressung durch die Presswalze 3 gegen den Gegendruckzylinder 4 im Transferbereich frei beweglich ist..

Weiterhin können die Antriebsgruppen 22 auch durch Abbremsung im Zeitpunkt des Folienstillstands, hier wenigstens auf der Zuführseite zum Transferspalt 6, die Folienbahn 5 im Transferbereich unter der notwendigen Spannung halten, damit bei erneutem Beginn des Folientransfers mit Pressung durch die Presswalze 3 gegen den Gegendruckzylinder 4 sofort wieder gute Transferqualität erreicht wird.

Das System der Antriebsgruppe 22 ist auch bei segmentiert angeordneten Folienleitwalzen 24 bei formatbreiten Antriebswalzen 23 sowohl für die Führung einer vollformatig breiten Folienbahn 5 als auch für die Führung von, ggf. auch verteilt angeordneten, Teilfolienbahnen 5 geeignet. Hierzu können die Segmente der Folienleitwalze 24 entsprechend einstellbar auf die Positionen der Teilfolienbahnen 5 in axialer Richtung zur Presswalze 3 angeordnet sein.

Die Antriebsgruppe 22 kann dadurch vereinfacht werden, dass die Antriebswalze 23 mit einer rauen oder adhäsiven Oberfläche oder als Saugwalze ausgeführt wird. Bei entsprechend großer Umschlingung durch die Folienbahn 5 kann dann eine ausreichende Haftung zur sicheren Führung der Folienbahn 5 an der Antriebwalze 23 erreicht werden. Dann könnte auf eine Folienleitwalze 24, auch in segmentierter Form, verzichtet werden. Dies ist auch hinsichtlich der formatbreiten Ausführung der Antriebswalze 23 unbedenklich. Eine als Saugwalze ausgeführte Antriebswalze 23 könnte dann so ausgeführt sein, dass bei Bedarf in Segmenten entsprechend der jeweils zu verarbeitenden Folienbahnbreiten schaltbaren Saugvorrichtungen vorgesehen werden.

Die Tänzeranordnung zum Ausgleich der Förderwege der Transferfolienbahn 5 bei der Taktung des Vorschubes kann auch in Form von mittels Unterdruck betriebenen Schlaufenführungen für die Transferfolienbahn 5 ausgeführt sein.

Die Folienzuführung und -abführung kann mit steuerbaren oder selbstregelnden Systemen wie Friktionswellen und Einzelantrieben an den Folienrollen 8, 9 in den Varianten einer formatbreiten Folienrolle oder mit mehreren Teilfolienrollen ausgeführt werden.

Weiterhin ist vorgesehen, dass die Transferfolienbahn 5 im Bereich des Transferspalts 6 in einem annähernd tangentialen Weg an der Presswalze 3 vorbeigeführt wird. Dazu wird ein Folienabschnitt 5.1 im Bereich des Folieneinlaufes in den Transferspalt 6 von der Folienleitwalze 14 in einem entsprechenden Winkel in Bezug auf eine Tangente durch den Transferspalt 6 in diesen hinein geleitet. Weiterhin wird ein Folienabschnitt 5.2 im Bereich des Folienauslaufs aus dem Transferspalt 6 von einer weiteren Folienleitwalze oder aber der auslaufseitigen Antriebswalze 23 in einem entsprechenden Winkel in Bezug auf eine Tangente durch den Transferspalt 6 aus diesem heraus geleitet.

Durch die Ausbildung des Winkels zwischen den Folienabschnitten 5.1 und 5.2 bzw. des jeweiligen Winkels zwischen den Folienabschnitten 5.1 bzw. 5.2 und einer Tangente (siehe Tangentenlinie T in Figur 4) durch den Transferspalt 6 wird einerseits erreicht, dass die Greifer am Gegendruckzylinder 4 beim Durchlauf des Zylinderkanals 26 nicht in die Transferfolienbahn 5 hineindrücken und diese beschädigen können. Dies Betrifft insbesondere die Auslaufseite der Transferfolienbahn 5 am Transferspalt 6, da dort die so genannten Greiferrücken geringfügig in den Bereich des Zylinderkanals 27 der Presswalze 3 hineinragen und gegen die frei gespannte Transferfolienbahn 5 drücken können.

Weiterhin ist der Winkel zwischen den Folienabschnitten 5.1 und 5.2 aber auch so gewählt, dass die Transferfolienbahn 5 die Oberfläche der Presswalze 3 nur in einem sehr schmalen Bereich berührt. Idealerweise sollte dies über die gesamte Breite der Presswalze 3 nur ein Kontaktstreifen von wenigen mm Länge am Umfang der Presswalze 3 sein. Durch die Ausbildung des schmalen Kontaktstreifens wird sichergestellt, dass die Taktung der Bewegung der Transferfolienbahn 5 im Moment einer Freigabe oder Druckreduzierung an der Transferfolie 5 im Transferspalt 6 schnell erfolgen kann, indem die Transferfolie 5 möglichst sofort stillgesetzt werden kann. Gleiches gilt bei Wiederbeginn der Förderbewegung am nächsten Beginn eines neuen Transferbereiches (Beginn eines Presssujets oder Ende des Zylinderkanals).

Die Anordnung der Erstreckung der Folienabschnitte 5.1 und 5.2 in Relation zu einer Tangente T ist in Figur 4 ebenfalls schematisch dargestellt.

In Figur 3 und 4 ist die erfindungsgemäße Anordnung von Formatunterlagen für die Pressbespannung 10 dargestellt.

In Figur 3 ist die Pressbespannung 10 für die Presswalze 3 in ebener Darstellung gezeigt. Darin sind die Arbeitsbereiche für einen vorgesehenen Folientransfer eingezeichnet. Die Arbeitsrichtung in Bezug auf die Drehrichtung der Presswalze 3 ist am oberen Rand durch einen Richtungspfeil dargestellt. Die Arbeitsbereiche sind durch drei Formatunterlagen 30, 31, 32 markiert, die sich dem linken Rand (Druckanfang) der Pressbespannung 10 anschließen und entgegen der Arbeitsrichtung an Formatkanten K1, K2, K3 enden. Die Formatunterlagen 30, 31, 32 sind mit einer entsprechend den erforderlichen Arbeitsbereichen angepassten Breite und mit den entsprechend der jeweils erwünschten Länge des Arbeitsformats im Arbeitsbereich angeordneten Formatkanten K1, K2, K3 versehen und decken so unterschiedliche Bereiche eines Presssujets am Umfang der Presswalze 10 ab.

In Figur 4 ist diese Anordnung schematisch auf einen Zylinderschnitt durch die den Transferspalt 6 bildende Presswalze 3 und den zugehörigen Gegendruckzylinder 4 mit Anzeichnung der Drehrichtung übertragen. Hierbei sind die Formatunterlagen 30, 31, 32 einander in der Sicht überlagert und daher unterschiedlich dick gezeichnet. Die Formatkanten K1, K2, K3 liegen nun an unterschiedlichen Umfangspunkten der Oberfläche der Presswalze 3. Die Pressbespannung 10 ist strichliiert über die Unterlagen 30, 31, 32 gelegt und folgt deren Oberflächenkontur. So bilden sich im Bereich der Formatkanten K1, K2, K3 feine Absätze in der Oberfläche der Pressbespannung 10, nach deren Ende eine entsprechende Druckminderung im Transferspalt 6 erreicht wird, wenn dort ein Druckbogen gemeinsam mit der an der Presswalze 3 anliegenden Transferfolienbahn 5 geführt wird. Durch die Druckreduzierung kann dort kein Folientransfer mehr erfolgen, da die Transferfolie 5 nicht mehr eingespannt ist. Dies ist hier in Bezug auf die Unterlage 30 und für die zugehörige Formatkante K1 dargestellt.

Über die Breite der Presswalze 3 ergibt sich der jeweils gleiche Zustand für die beiden Unterlagen 31 und 32 in Bezug auf deren Formatkanten K2 und K3. Damit wird die Transferfolie 5 in unterschiedlichen Umfangslagen in Bezug auf die drei Arbeitsbereiche des Presssujets freigegeben. Vorzugsweise ist die Transferfolie 5 in diesem Fall in drei Teilfolienbahnen entsprechend der Breite der Arbeitsbereiche des Presssujets für die Formatunterlagen 30, 31, 32 aufgeteilt. Wenn nun für jede der Teilbahnen der Transferfolie 5 eine Vorrichtung zu Taktung gemäß der obigen Beschreibung vorgesehen ist, kann jede Teilfolienbahn zum Zeitpunkt der Freigabe bei Durchlauf einer der Formatkanten K1, K2, K3 durch den Transferspalt 6 im Transport gestoppt werden, da sie dann nicht mehr im Transferspalt 6 geklemmt ist. Damit sind erhebliche Einsparungen beim Folienverbrauch möglich. Gleiches gilt für den sich anschließenden Zylinderkanal 27.

In Figur 4 ist weiterhin die Führung der Transferfolienbahn 5 in Folienabschnitten 5.1 und 5.2 vor und nach dem Transferspalt 6 gezeigt, wie dies schon im Zusammenhang der Figur 2 erläutert wurde. Hier wird eine Tangente T an der Presswalze 3 durch den Transferspalt 6 als strichpunktierte Linie gezeigt. Dabei ist erkennbar, dass der Winkel des Folienabschnitts 5.2 auf der Auslaufseite der Transferfolienbahn 5 gegenüber der Tangentenlinie T größer sein kann als derjenige des Folienabschnitts 5.1 auf der Einlaufseite vor dem Transferspalt 6. Die den jeweiligen Winkel der Folienabschnitte 5.1 und 5.2 gegenüber der Tangentenlinie T bestimmenden Folienleitelemente sind strichliiert als Leitrollen angedeutet.

In den Figuren 5a und 5b ist schematisch die Anordnung einer erfindungsgemäßen Pressbespannung auf der abgewickelt dargestellten Oberfläche einer Presswalze 3 gezeigt. Hierbei ist die Oberfläche der Presswalze 3 in ihrer Ausdehnung in Rotationsrichtung mit einer Formatlänge 38 bezeichnet. Der Oberfläche schließt sich ein Zylinderkanal 27 an.

In Figur 5a ist auf der Oberfläche der Presswalze 3 ein über die gesamt Oberfläche ausgedehnter Unterlagebogen 39 angeordnet. Über dem Unterlagebogen 39 ist eine für die Pressung beim Kaltfolientransfer verwendete Formatunterlage 30 angeordnet. Über den Unterlagebogen 39 und die Formatunterlage 30 ist die Pressbespannung 10 angebracht. Die Fixierung an der Presswalze 3 erfolgt mit bekannten Spannmitteln.

Als Alternative ist in Figur 5b ist auf der Oberfläche der Presswalze 3 eine über die gesamt Oberfläche ausgedehnte Formatunterlage 31 angebracht. Die Formatunterlage 31 ist als Hochdruckplatte oder Lackplatte bekannter Technik ausgebildet. Aus einer derartigen Hochdruckplatte ist ein mit bekannten Plattenherstellungsverfahren erzeugtes Presssujet herausgearbeitet, das gegenüber der über die Formatlänge 38 reichenden Grundfläche der Hochdruckplatte verkürzt ist. Entsprechend kann eine Lackplatte bekannter Art ausgebildet sein. Das Presssujet bildet die für die auf das gewünschte Druckformat bezogene Pressung beim Kaltfolientransfer verwendete wirksame Pressfläche der Formatunterlage 31. Über der Formatunterlage 31 ist die Pressbespannung 10 angebracht. Die Fixierung der Pressbespannung 10 an der Presswalze 3 erfolgt auch hier mit bekannten Spannmitteln. Weiterhin kann auch in der Anordnung nach Figur 5b ein Unterlagebogen unterhalb der Hochdruckplatte bzw. Lackplatte vorgesehen werden.

Wie weiter oben bereits angedeutet sind Übergangsbereiche Ü bei den jeweils dargestellten Übergängen von dem Bereich außerhalb des jeweils definierten Druckformats bzw. Presssujets bis zum Beginn des Druckformats am Rand der Formatunterlagen 30 oder 31 in den Anordnungen nach Figur 5a und 5b festzustellen.

Das verwendete Druckformat bzw. Presssujet ist hierbei als Applikationslänge AL bezeichnet.

Die Übergangsbereiche Ü ergeben sich durch den Übergang der Auflage der Pressbespannung 10 von der Presswalze 3 bzw. einer Auflage wie dem Unterlagebogen 39 oder dem Basisbereich der Hochdruckplatte oder der gestrippten Lackplatte bis auf die Formatunterlagen 30 bzw. 31.

Für den Übergangsbereich Ü ist dann eine Start-Stop-Rampe für die Beschleunigungs- und die Bremsbewegung der Folienbahn 5 bei der Folientaktung einzustellen. Dies ist aus Sicherheitsgründen notwendig, um einen vollständigen Folientransfer zu gewährleisten. Ist in Figur 5b eine Anordnung ohne Pressbespannung 10 ausgeführt, dann wird dieser Übergangsbereich Ü - wie bei den strichliierten Pfeilen angedeutet - fast auf Null reduziert. Die Start-Stop-Rampe kann dann sehr kurz sein. Die Start-Stop-Rampe kann über eine entsprechende Steuersoftware für den Antrieb der Folienbahn 5 eingestellt werden und ist für beide Formatkanten, also im Anlauf und im Ablauf, gleich oder unterschiedlich einstellbar.

Im Zusammenhang mit der Applikationslänge AL werden die Steuerparameter für die Folientaktung über einen Leitstand automatisch oder vom Bedienpersonal manuell eingegeben. Die Steuerung der Folientaktung erfolgt dann in Abhängigkeit von der Art der Formatunterlage 30, 31 bzw. des Aufbaus aus Formatunterlage 30, 31 und Pressbespannung 10 automatisch in angepassten Start-Stop-Rampen.

Die zuvor beschriebenen Zusammenhänge hinsichtlich der Übergangsbereiche Ü und der Applikationslänge AL gelten auch für die Anordnungen nach den Figuren 3, 4 und 6 bis 8.

In den Figuren 6 und 7 wird die Anordnung einer Pressbespannung 10 mit auf ein Druckformat gleicher Länge bezogenen Formatunterlagen 32, 33, 34 gezeigt, die eine in Umfangsrichtung der Presswalze 3 gleiche Länge haben können, aber in jeweils unterschiedlicher Zuordnung zur über die Formatlänge 38 sich erstreckende Arbeitsoberfläche der Presswalze 3 in Bezug auf deren Umfangsrichtung angeordnet sind.

In Figur 6 sind drei Abwicklungen der Oberfläche der Presswalze 3 gezeigt. Die wirksame Arbeitsoberfläche der Presswalze 3 ist dabei durch Begrenzungspfeile als Formatlänge 38 bezeichnet, die sich in Richtung des Umfangs der Presswalze 3 erstreckt. Die Arbeitsoberfläche der Presswalze 3 wird dabei von einem Zylinderkanal 27 begrenzt, der hier jeweils am rechten Ende der Formatlänge 38, also an einem Druckende 29, gezeigt ist und der sich sinngemäß an der Presswalze 3 bis zu einem Druckanfang 28 erstreckt.

In jeder der Teilfiguren ist eine Formatunterlage 32 oder 33 oder 34 auf der Arbeitsoberfläche der Presswalze 3 gezeigt, wobei diese jeweils ein kürzeres Druckformat für den Kaltfolientransfer abdeckt, das nicht über die gesamte Formatlänge 38 erstreckt ist. Die Pressbespannung 10 deckt dabei jedoch jeweils die Presswalze 3 über deren gesamte Formatlänge 38 ab.

In der ersten Teilfigur ist die Formatunterlage 32 vom Druckanfang 28 bis zu einer vom Druckende 29 beabstandeten Position erstreckt. Damit kann ein Druckformat für den Kaltfolientransfer abgedeckt werden, das sich über das kürzere Druckformat entsprechend der Formatunterlage 32, beginnend am Druckanfang 28 und endend vor dem Druckende 29, der Formatlänge 38 erstreckt.

In der zweiten Teilfigur ist die Formatunterlage 33 mit einem Abstand nach dem Druckanfang 28 bis zu einer vom Druckende 29 beabstandeten Position erstreckt. Damit kann ein Druckformat für den Kaltfolientransfer abgedeckt werden, das sich über das kürzere Druckformat entsprechend der Formatunterlage 33, beginnend nach dem Druckanfang 28 und endend vor dem Druckende 29, der Formatlänge 37 erstreckt.

In der dritten Teilfigur ist die Formatunterlage 34 mit einem Abstand nach dem Druckanfang 28 bis zu dem Druckende 29 erstreckt. Damit kann ein Druckformat für den Kaltfolientransfer abgedeckt werden, das sich über das kürzere Druckformat entsprechend der Formatunterlage 34, beginnend nach dem Druckanfang 28 und endend am Druckende 29, der Formatlänge 38 endet.

In Figur 7 ist die Anordnung der Formatunterlagen 32, 33, 34 in der Draufsicht auf der abgewickelt dargestellten Arbeitsfläche der Presswalze 3 gezeigt.

Die Formatunterlage 32 ist hierbei in einer entsprechend der ersten Teilfigur aus Figur 6 bezeichneten schmalen Arbeitsspur A dargestellt.

Die Formatunterlage 33 ist hierbei in einer entsprechend der ersten Teilfigur aus Figur 6 bezeichneten schmalen Arbeitsspur B dargestellt.

Die Formatunterlage 34 ist hierbei in einer entsprechend der ersten Teilfigur aus Figur 6 bezeichneten schmalen Arbeitsspur C dargestellt.

Die Formatunterlagen 32, 33, 34 können sich aber auch in ihrer jeweiligen Lage zur Formatlänge 38 über die gesamte Breite quer zur Bewegungs- bzw. Umfangsrichtung der Presswalze 3 erstrecken.

Mit den gezeigten Anordnungen kann bei über die Breite der Presswalze 3 sich erstreckenden Formatunterlagen 32 ,33, 34 eine Folieneinsparung bei flächigem Kaltfolientransfer im Umfang der Abstände der Formatunterlagen 33, 33, 34 zum Druckanfang 28 und/oder zum Druckende 29 erzielt werden, da in den Bereichen, die nicht durch die Formatunterlage 30 abgedeckt sind und in denen sich der Zylinderkanal 27 erstreckt, der Folientransport während der Rotation der Presswalze 3 und des Gegendruckzylinders 4 mit dem Druckbogen angehalten werden kann. In diesen Bereichen wird die Transferfolie 5 im Bereich des Transferspalts 6 nicht eingeklemmt.

Bei in Arbeitsspuren A, B, C angeordneten Formatunterlagen 32, 33, 34 kann unter Verwendung von auf die Arbeitsspuren A, B, C abgestimmten Teilfolienbahnen geringerer Breite eine Folieneinsparung entsprechend an jeder der Teilfolienbahnen erzielt werden. Dabei wird der Transport der Teilfolienbahnen in den zuvor entsprechend beschriebenen Bereichen angehalten, wenn die jeweilige Teilfolienbahn nicht zwischen der Pressbespannung 10 auf der Presswalze 3 und einem auf einem zugeordneten Gegendruckzylinder 4 angeordneten Druckbogen für die Durchführung des Folientransfers im Bereich des Transferspalts 6 eingeklemmt ist. Diese Funktionalität gilt für jede Teilfolienbahn selbstverständlich auch für den Bereich des Zylinderkanals 27.

Schließlich ist in Figur 8 eine verteilte Anordnung von Formatunterlagen 34, 35, 36 und 37 auf der Arbeitsfläche der Presswalze 3 gezeigt. Die Arbeitsfläche ist wieder durch die Formatlänge 38 bezeichnet.

Auf der Arbeitsfläche der Presswalze 3 sind in je einer Arbeitspuren D, E und F die Formatunterlagen 34 bis 37 verteilt angebracht.

In Arbeitsspur D ist die Formatunterlage 34 dem Druckanfang 28 am nächsten zugeordnet.

In Arbeitsspur E sind die Formatunterlagen 35 und 36 hintereinander angeordnet wobei die Formatunterlage 36 dem Druckende 29 am nächsten zugeordnet ist.

In Arbeitsspur F ist die Formatunterlage 37 in einem mittleren Bereich zwischen Druckanfang 28 und Druckende 29 anbracht.

Die Ausbildung der wirksamen Pressflächen mit der Pressbespannung 10 ist in Umfangsrichtung der Presswalze 3 rechts neben der Darstellung der gesamten Arbeitsfläche schematisch dargestellt.

Eine derartige Anordnung lässt sich durch vormontierte Anbringung der Formatunterlagen 34 bis 37 auf einer Montageunterlage 48 erreichen. Hierzu können die Formatunterlagen 34 bis 37 als selbstklebende Elemente ausgebildet sein. Sie können auch mittels magnetisch wirkender Haftmittel angebracht werden. Ebenso kann hier eine Hochdruckplatte oder eine Lackplatte bekannter Technik entsprechend Figur 5b verwendet werden, an der die Formatunterlagen 34 bis 37 entsprechend herausgearbeitet sind. Die Montageunterlage 48 bzw. eine entsprechende Hochdruckplatte werden vorzugsweise zur standgerechten Montage auf der Presswalze 3 mit Registereinrichtungen 47 versehen. Diese sind beispielsweise als bekannte Registerstanzungen am Druckanfang 28 ausgebildet und wirken mit entsprechenden Anschlageinrichtungen, wie etwa Registerstiften, an der Presswalze 3 zusammen. So kann ein vorgefertigtes Presssujet erzeugt und leicht in dem Beschichtungsmodul 2 auf der Presswalze 3 angebracht werden.

Weiterhin kann in Verbindung mit den Registereinrichtungen 47 oder unabhängig davon eine hier nicht gezeigte Stellvorrichtung in Verbindung mit der Montageunterlage 48 vorgesehen sein. Mittels einer derartigen Stellvorrichtung kann die Montageunterlage 48 unterhalb der Pressbespannung 10 unabhängig positioniert werden, um die Lage des Presssujets der Formatunterlagen 34 bis 37 auf der Arbeitsfläche der Presswalze 3 einzustellen.

Die Ausführungsform gemäß Figur 8 ist insbesondere für die Verwendung von Teilfolienbahnen zum reduzierten Kaltfolientransfer geeignet. Die Folienzuführung und die Folienabführung des Beschichtungsmoduls 2 sind dann mit Einrichtungen zur Ab- und Aufwicklung von Teilfolienbahnen versehen.

Die Teilfolienbahnen sind hier nur so breit gewählt wie die von den Formatunterlagen 34 bis 37 vorgegeben ist. Der Folientransport kann dann für jede Teilfolienbahn im Bereich der nicht erhöhten Flächen an der Presswalze 3 und im Bereich des Zylinderkanals 27 separat angehalten werden.

Die Maßnahmen zur Umsetzung der erfindungsgemäßen Betriebsweise sind einfach und für gängige Bauformen von Presswalzen 3 in Form von Form- oder Drucktuch- oder Gummizylindern realisierbar.

Die Formatunterlagen 30 bis 37 können dabei vollflächig oder auch teilflächige (siehe Fig. 3, 7 und 8) in quasi jeder denkbaren Anordnung auf der Presswalze 3 angebracht werden. Dabei ist eine Montage gemeinsam mit der Pressbespannung 10 oder separat ausführbar. Die Formatunterlagen 30 bis 37 können als konventionell verwendete Unterlagebogen für Gummitücher oder auch als auf die Oberfläche der Presswalze 3 aufklebbare Unterlagen aus selbstklebender Folie gebildet sein. Die Formatunterlagen 30 bis 37 werden dabei aus so genanntem kalibriertem Material gebildet, dessen Dicke exakt festgelegt ist und dessen Ebenheit von hoher Güte ist, um einen gleichmäßigen Beistelldruck für den Kaltfolientransfer im Transferspalt 6 zu gewährleisten.

Als prinzipiell vorteilhafte und einfach einsetzbare Anordnung wird ein gestripptes Gummituch oder eine Lackplatte zur Erzeugung der Formatunterlagen 30 bis 37 verwendet. Das Gummituch oder die Lackplatte hat dann vorzugsweise eine Metallträgerplatte und eine Photopolymer-Oberfläche.

Als weitere vorteilhafte und einfach einsetzbare Anordnung ist die Verwendung von einem oder mehreren auf das Presssujet bzw. die Applikationslänge A abgestimmten Unterlagebogen mit einem Gummituch als Pressbespannung 10 vorgesehen, so dass die Unterlagebogen dann den Kaltfolientransfer über die gewünschte Applikationslänge AL ermöglichen.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchtwerk
- 12: Plattenzylinder
- 13: Drucktuch- / Gummizylinder
- 14: Folienleiteinrichtung
- 15: Druckwerksschutz
- 16: Trockner
- 17: Inspektionseinrichtung / Überwachungssystem
- 18: Tänzerwalze
- 19: Bahnspannungsüberwachung
- 20: Bahnrissüberwachung
- 21: Druckzylinderblasvorrichtung
- 22: Antriebsgruppe
- 23: Folienleitwalze
- 24: Antriebswalze
- 25: Folienleitwalze
- 26: Zylinderkanal des Gegendruckzylinders
- 27: Zylinderkanal der Presswalze
- 28: Druckanfang
- 29: Druckende
- 30: Formatunterlage
- 31: Formatunterlage
- 32: Formatunterlage
- 33: Formatunterlage
- 34: Formatunterlage
- 35: Formatunterlage
- 36: Formatunterlage
- 37: Formatunterlage
- 38: Formatlänge
- 39: Unterlagebogen
- 40: Gegendruckzylinder
- 41: Drucktuchzylinder
- 42: Drucktuch / Gummituch
- 43: Plattenzylinder
- 44: Druckplatte
- 45: Stelleinrichtung
- 46: Stelleinrichtung
- 47: Registereinrichtung
- 48: Montageunterlage

- 50: Druckwerk
- 60: Druckspalt

- K1: Formatkante
- K2: Formatkante
- K3: Formatkante

- A: Arbeitsspur
- B: Arbeitsspur
- C: Arbeitsspur
- D: Arbeitsspur
- E: Arbeitsspur
- F: Arbeitsspur

- T: Tangente, Tangentenlinie
- Ü: Übergangsbereich
- AL: Applikationslänge

## Patentansprüche

1. Vorrichtung zum Transfer von bildgebenden Schichten von einer Trägerfolie auf Druckbogen wenigstens mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) geführt wird und dabei die bildgebenden Schichten bildmäßig auf den Druckbogen übertragen werden, und mit einer Einrichtung zur Zuführung der Transferfolie(5) zum Beschichtungswerk (2) und zur Abführung vom Beschichtungswerk (2) mit einem Antrieb zum Bewegen der Transferfolie in Arbeitsrichtung, wobei der Folienvorschub der Transferfolie (5) mittels einer Einrichtung zur Folienführung derart steuerbar ist, dass der Transport der Transferfolie (5) dann angehalten wird, wenn im Transferspalt (6) des Beschichtungswerkes (2) keine Übertragung einer bildgebenden Schicht auf einen Druckbogen erfolgt, wobei
eine Steuerung in Verbindung mit einer Folienführung der Transferfolie (5) derart vorgesehen ist, dass der Folientransport zu festgelegten Zeitpunkten beim Fördern der Transferfolie (5) durch den Transferspalt (6) angehalten unterbrochen oder begonnen wird,
wobei die Oberfläche des Presszylinders (3) eine Pressbespannung (10) aufweist, die mit einer oder mehreren, die Auflagefläche der Pressbespannung (10) auf der Presswalze (3) konturierenden und sich bis zu einem Umriss einer Pressfläche erstreckenden Formatunterlagen (30 bis 37) vorgesehen ist, wobei die Formatunterlagen (30, 31, 32) als kalibrierte Unterlagebogen (39) für Gummitücher und als gemeinsam mit der Pressbespannung (10) an der Presswalze (3) spannbare Unterlagebogen (39) für Gummitücher oder als separat gehalterte und unterhalb der Pressbespannung (10) an der Presswalze (3) montierbare und gehalterte Unterlagebogen (39) für Gummitücher ausgebildet sind
und/oder wobei die Formatunterlagen (30 bis 32) als Unterdrucktücher ausgebildet sind und dass die Unterdrucktücher gemeinsam mit der Pressbespannung (10) an der Presswalze (3) gehaltert sind oder dass die Unterdrucktücher separat gehaltert und unterhalb der Pressbespannung (10) an der Presswalze (3) montiert und gehaltert sind,
wobei die Pressfläche auf der Presswalze (3) auf den maximal zu beschichtenden Bereich begrenzt ist, und
wobei beim Durchlaufen eines Bereiches der Presswalze (3) außerhalb der durch die Formatunterlagen (30 bis 37) auf den zu beschichtenden Bereich begrenzten Pressfläche der Folienvorschub angehalten wird, wobei die Presswalze (3) unter weiterer Berührung der Transferfolie (5) gleitend durchläuft.

2. Vorrichtung nach Anspruch 1, **dadurch gekennzeichnet**,
dass die Transferfolie (5) in eine oder mehrere Teilfolienbahnen geringerer Breite aufgeteilt wird und dass die Teilfolienbahnen positioniert bzw. nebeneinander dem Transferspalt (6) zugeführt werden, wobei die Teilfolienbahnen mit gleichen oder voneinander verschiedenen bildgebenden Schichten versehen sind und Schichten unterschiedlicher Farbe und/oder unterschiedlichen Glanzes und/oder unterschiedlicher Oberflächenstruktur erzeugbar sind.

3. Vorrichtung nach Anspruch 1 oder 2, **dadurch gekennzeichnet**,
dass die Formatunterlagen (30 bis 32) als kalibrierte und einseitig anhaftend ausgebildete Unterlagebogen ausgebildet und auf der Oberfläche der Presswalze (3) haftend angebracht sind und dass sie mittels der Pressbespannung (10) überspannt werden.

4. Vorrichtung zum Transfer von bildgebenden Schichten von einer Trägerfolie auf Druckbogen wenigstens mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) geführt wird und dabei die bildgebenden Schichten bildmäßig auf den Druckbogen übertragen werden, und mit einer Einrichtung zur Zuführung der Transferfolie(5) zum Beschichtungswerk (2) und zur Abführung vom Beschichtungswerk (2) mit einem Antrieb zum Bewegen der Transferfolie in Arbeitsrichtung, wobei der Folienvorschub der Transferfolie (5) mittels einer Einrichtung zur Folienführung derart steuerbar ist, dass der Transport der Transferfolie (5) dann angehalten wird, wenn im Transferspalt (6) des Beschichtungswerkes (2) keine Übertragung einer bildgebenden Schicht auf einen Druckbogen erfolgt, wobei
eine Steuerung in Verbindung mit einer Folienführung der Transferfolie (5) derart vorgesehen ist, dass der Folientransport zu festgelegten Zeitpunkten beim Fördern der Transferfolie (5) durch den Transferspalt (6) angehalten unterbrochen oder begonnen wird,
wobei die Oberfläche des Presszylinders (3) eine Pressbespannung (10) aufweist, die mit einer oder mehreren, die Auflagefläche der Pressbespannung (10) auf der Presswalze (3) konturierenden und sich bis zu einem Umriss einer Pressfläche erstreckenden Formatunterlagen (30 bis 37) vorgesehen ist, wobei die Formatunterlage (31) als Hochdruckform ausgebildet ist, wobei auf der Hochdruckform ein die Bereiche des Folientransfers umfassendes ein- oder mehrteiliges Presssujet herausgearbeitet ist, dass die Formatunterlage auf der Oberfläche der Presswalze (3) gespannt oder haftend angebracht ist und als separat gehaltert oder gemeinsam mit der Pressbespannung (10) an der Presswalze (3) spannbar ausgebildet ist und dass die Formatunterlagen mittels der Pressbespannung (10) überspannt werden,
wobei die Pressfläche auf der Presswalze (3) auf den maximal zu beschichtenden Bereich begrenzt ist, und
wobei beim Durchlaufen eines Bereiches der Presswalze (3) außerhalb der durch die Formatunterlagen (30 bis 37) auf den zu beschichtenden Bereich begrenzten Pressfläche der Folienvorschub angehalten wird, wobei die Presswalze (3) unter weiterer Berührung der Transferfolie (5) gleitend durchläuft.

5. Vorrichtung zum Transfer von bildgebenden Schichten von einer Trägerfolie auf Druckbogen wenigstens mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) geführt wird und dabei die bildgebenden Schichten bildmäßig auf den Druckbogen übertragen werden, und mit einer Einrichtung zur Zuführung der Transferfolie(5) zum Beschichtungswerk (2) und zur Abführung vom Beschichtungswerk (2) mit einem Antrieb zum Bewegen der Transferfolie in Arbeitsrichtung, wobei der Folienvorschub der Transferfolie (5) mittels einer Einrichtung zur Folienführung derart steuerbar ist, dass der Transport der Transferfolie (5) dann angehalten wird, wenn im Transferspalt (6) des Beschichtungswerkes (2) keine Übertragung einer bildgebenden Schicht auf einen Druckbogen erfolgt, wobei
eine Steuerung in Verbindung mit einer Folienführung der Transferfolie (5) derart vorgesehen ist, dass der Folientransport zu festgelegten Zeitpunkten beim Fördern der Transferfolie (5) durch den Transferspalt (6) angehalten unterbrochen oder begonnen wird,
wobei die Oberfläche des Presszylinders (3) eine Pressbespannung (10) aufweist, die mit einer oder mehreren, die Auflagefläche der Pressbespannung (10) auf der Presswalze (3) konturierenden und sich bis zu einem Umriss einer Pressfläche erstreckenden Formatunterlagen (30 bis 37) vorgesehen ist, wobei Formatunterlagen (33 bis 37) als Einzelelemente ausgebildet sind, dass die Formatunterlagen (33 bis 37) einseitig anhaftend ausgebildet sind und dass die Formatunterlagen (33 bis 37) auf der Oberfläche der Presswalze (3) lösbar haftend angebracht sind, wobei eine klebende oder magnetische Anhaftung vorgesehen ist, und dass sie mittels der Pressbespannung (10) überspannt werden,
wobei die Pressfläche auf der Presswalze (3) auf den maximal zu beschichtenden Bereich begrenzt ist,
und
wobei beim Durchlaufen eines Bereiches der Presswalze (3) außerhalb der durch die Formatunterlagen (30 bis 37) auf den zu beschichtenden Bereich begrenzten Pressfläche der Folienvorschub angehalten wird, wobei die Presswalze (3) unter weiterer Berührung der Transferfolie (5) gleitend durchläuft.

6. Vorrichtung nach Anspruch 1 bis 5, **dadurch gekennzeichnet**,
dass die Formatunterlagen (30 bis 37) oder eine Montageunterlage (48) mit Formatunterlagen (33 bis 37) oder eine Formatunterlage (31) in der Art einer Hochdruckplatte mittels Registereinrichtungen (47) an der Presswalze (3) positionierbar anbracht sind.

7. Vorrichtung nach Anspruch 1 bis 6, **dadurch gekennzeichnet**,
dass die Formatunterlagen (30 bis 37) oder eine Montageunterlage (48) mit Formatunterlagen (33 bis 37) oder eine Formatunterlage (31) in der Art einer Hochdruckplatte mittels einer Stelleinrichtung und wahlweise zusätzlichen Registereinrichtungen (47) auf der Arbeitsfläche der Presswalze (3) und gegenüber oder gemeinsam mit der Pressbespannung (10) positionierbar angebracht sind.

8. Vorrichtung nach Anspruch 1 bis 7, **dadurch gekennzeichnet**,
dass der Folienbahn (5) steuerbare Fördereinrichtungen zum Bremsen und Beschleunigen im Takt der Verarbeitung des Folientransfers zugeordnet sind, wobei die Fördereinrichtungen (22, 33) als Walzenpaare ausgebildet die Folienbahn (5) klemmend führen und die Walzenpaare wenigstens teilweise antreibbar sind.

9. Verfahren zum Beschichten von Druckbogen in einer Bogen verarbeitenden Maschine, insbesondere einer Bogenrotationsdruckmaschine unter Verwendung einer aus bildgebenden Schichten und einer Trägerfolie gebildeten Transferfolie (5) zum Transfer von bildgebenden Schichten von der Trägerfolie auf die Druckbogen dadurch,
- dass wenigstens mit einem Auftragwerk (1) eine bildmäßige Beschichtung eines Druckbogens mit einem Kleber erfolgt, und
- dass mittels eines Beschichtungsmodules (2) ein Übertragen der bildgebenden Schichten von der Trägerfolie auf den Druckbogen erfolgt, wobei in dem Beschichtungsmodul (2) ein Gegendruckzylinder (4) und eine Presswalze (3) einen gemeinsamen Transferspalt (6) durch den die Transferfolie (5) unter Druck derart führbar ist, dass sie mit der beschichteten Seite auf den auf dem Gegendruckzylinder (4) geführten Druckbogen aufgelegt wird,
- wobei die bildgebenden Schicht/-en nach dem Austritt des Druckbogens aus dem Transferspalt (6) im Bereich der mit Kleber versehenen bildmäßigen Bereiche oberflächenkonform auf dem Druckbogen haftet und von der Trägerfolie abgehoben wird, wobei die Transferfolie (5) im Transferspalt (6) wenigstens im Bereich der bildmäßigen Beschichtung/-en gegen den Druckbogen angedrückt wird und
- dass eine partielle Erhöhung der Oberfläche einer Pressbespannung (10) auf einer Presswalze (3) durch Einfügen von Formatunterlagen (30 bis 37) unterhalb der Pressbespannung (10) auf der Presswalze (3) im Bereich einer als Presssujet ausgeführten Pressfläche durchgeführt wird, und
- wobei eine oder mehrere Formatunterlagen (30 bis 37) separat oder in Verbindung mit der Pressbespannung (10) gespannt oder mittels einer Montageunterlage (48) auf der Oberfläche der Presswalze (3) gehaltert sind, wobei die Montageunterlage (48) als Magnetfolie, Klebefolie oder Unterdrucktuch vorgesehen ist, auf der die Formatunterlagen (30 bis 37) haftend angebracht werden, derart, dass sie als Presssujet eine Pressfläche aufweisen, deren Fläche an die Flächenausdehnung der bildmäßigen Beschichtungen angepasst ist,
- dass die Transferfolie (5) nur dann durch den Transferspalt (6) gefördert wird, wenn ein Kontakt der zwischen der Transferfolie (5), die auf der auf den Formatunterlagen (30 bis 37) auf Oberfläche der Presswalze (3) aufliegenden Pressbespannung (10) aufliegt und dem am Gegendruckdruckzylinder (4) aufliegend geführten Bedruckstoff hergestellt wird und
- dass die Transferfolie (5), umfangsbezogen und/oder axial zur Presswalze (3) gesehen, lediglich im Bereich von mit Pressflächen versehenen Umfangs- und/oder Achsabschnitten dem Transferspalt (6) zugeführt wird.

## Claims

1. A device for the transfer of imaging layers from a substrate foil onto print sheets at least with an application unit (1) for image-based coating of the print sheets with an adhesive and with a coating module (2) for transferring the imaging layers from the substrate foil onto the print sheet in a nip (6) between an impression cylinder (4) and a press roll (3), wherein the substrate foil with the coated side contacting the print sheet jointly with the same is guided through the nip (6) and in the process the imaging layers are transferred onto the print sheet in an image-based manner, and with a device for feeding the transfer foil (5) to the coating unit (2) and for discharging from the coating unit (2) with a drive for moving the transfer foil in working direction, wherein the foil feed of the transfer foil (5) is controllable by means of a device for foil guidance in such a manner that the transport of the transfer foil (5) is stopped in particular when in the nip (6) of the coating unit (2) no transfer of an imaging layer onto a print sheet takes place, wherein a control in connection with foil guidance of the transfer foil (5) is provided in such a manner that the foil transport at fixed times is stopped interrupted or started during the transport of the transfer foil (5) through the nip (6), wherein the surface of the press cylinder (3) comprises a press covering (10), which is provided with one or multiple format underpackings (30 to 37) which contour the support surface of the press covering (10) on the press roll (3) and extend as far as to an outline of a press area, wherein the format underpackings (30, 31, 32) are formed as calibrated underpacking sheets (39) for blankets and as underpacking sheets (39) for blankets that can be clamped to the press roll (3) jointly with the press covering (10) or as underpacking sheets (39) for blankets which are separately held and mounted unheld below the press covering (10) on the press roll (3) and/or wherein the format underpackings (30 to 32) are formed as underblankets and that the underblankets are held on the press roll (3) jointly with the press covering (10) or that the underblankets are held separately and mounted and held on the press roll (3) under the press covering (10), wherein the press area on the press roll (3) is limited to the maximum region to be coated, and wherein when a region of the press roll (3) passes through outside the press area limited by the format underpackings (30 to 37) to the region to be coated the foil feed is stopped, wherein the press roll (3) slidingly passes through subject to further contacting of the transfer foil (5).

2. The device according to Claim 1, **characterized in that** the transfer foil (5) is divided into one or multiple part foil webs of lesser width and **in that** the part foil webs are fed positioned or next to one another to the nip (6), wherein the part foil webs are provided with same imaging layers that differ from one another and layers of different colour and/or different gloss and/or different surface structure can be created.

3. The device according to Claim 1 or 2, **characterized in that** the format underpackings (30 to 32) are designed as calibrated underpacking sheets which are designed adhesive on one side and are adhesively attached to the surface of the press roll (3) and **in that** they can be covered over by means of the press covering (10).

4. A device for the transfer of imaging layers from a substrate foil onto print sheets at least with an application unit (1) for image-based coating of the print sheets with an adhesive and with a coating module (2) for transferring the imaging layers from the substrate foil onto the print sheet in a nip (6) between an impression cylinder (4) and a press roll (3), wherein the substrate foil with the coated side contacting the print sheet jointly with the same is guided through the nip (6) and in the process the imaging layers are transferred onto the print sheet in an image-based manner, and with a device for feeding the transfer foil (5) to the coating unit (2) and for discharging from the coating unit (2) with a drive for moving the transfer foil in working direction, wherein the foil feed of the transfer foil (5) is controllable by means of a device for foil guidance in such a manner that the transport of the transfer foil (5) is stopped in particular when in the nip (6) of the coating unit (2) no transfer of an imaging layer onto a print sheet takes place, wherein a control in connection with foil guidance of the transfer foil (5) is provided in such a manner that the foil transport at fixed times is stopped interrupted or started during the transport of the transfer foil (5) through the nip (6), wherein the surface of the press cylinder (3) comprises a press covering (10), which is provided with one or multiple format underpackings (30 to 37) which contour the support surface of the press covering (10) on the press roll (3) and extend as far as to an outline of a press area, wherein the format underpackings (30, 31, 32) are formed as calibrated underpacking sheets (39) for blankets and as underpacking sheets (39) for blankets that can be clamped to the press roll (3) jointly with the press covering (10) or as underpacking sheets (39) for blankets which are separately held and mounted unheld below the press covering (10) on the press roll (3) and/or wherein the format underpackings (30 to 32) are formed as underblankets and that the underblankets are held on the press roll (3) jointly with the press covering (10) or that the underblankets are held separately and mounted and held on the press roll (3) under the press covering (10), wherein the press area on the press roll (3) is limited to the maximum region to be coated, and wherein when a region of the press roll (3) passes through outside the press area limited by the format underpackings (30 to 37) wherein the format underpacking (31) is designed as a high-pressure form, wherein on the high-pressure form a one or multiple-part press subject comprising the regions of the foil transfer is worked out, that the format underpacking is attached to the surface of the press roll (3) in a clamped or adhesive manner and is designed as separately held or clampable to the press roll (3) jointly with the press covering (10) and that the format underpackings are covered over by means of the press covering (10), wherein the press area on the press roll (3) is limited to the maximum region to be coated, and wherein when the press roll (3) passes through a region outside the press area limited to the region to be coated by the format underpackings (30 to 37) the foil feed is stopped, wherein the press roll (3) slidingly passes through subject to further contacting of the transfer foil (5).

5. The device for the transfer of imaging layers from a substrate foil onto print sheets at least with an application unit (1) for an image-based coating of the print sheets with an adhesive and with a coating module (2) for transferring the imaging layers from the substrate foil onto the print sheet in a nip (6) between an impression cylinder (4) and a press roll (3), wherein the substrate foil with the coated side contacting the print sheet is guided jointly with the same through the nip (6) and in the process the imaging layers are transferred on the print sheet in an image-based manner and with a device for feeding the transfer foil (5) to the coating unit (2) and for discharging from the coating unit (2) with a drive for moving the transfer foil in working direction, wherein the foil feed of the transfer foil (5) is controllable by means of a device for foil guidance in such a manner that the transport of the transfer foil (5) is stopped in particular when in the nip (6) of the coating unit (2) no transfer of an imaging layer onto a print sheet takes place, wherein a control in connection with foil guidance of the transfer foil (5) is provided in such a manner that the foil transport during the transport of the transfer foil (5) through the nip (6) can be stopped interrupted or started at fixed times, wherein the surface of the press cylinder (3) comprises a press covering (10), which is provided with one or multiple format underpackings (30 to 37) contouring the support surface of the press covering (10) on the press roll (3) and extending as far as to an outline of a press area, wherein the format underpackings (33 to 37) are formed as individual elements, that the format underpackings (33 to 37) are designed adhesive on one side and that the format underpackings (33 to 37) are releasably attached through adhesion on the surface of the press roll (3), wherein adhesive or magnetic adhesion is provided, and that they can be covered over by means of the press covering (10), wherein the press area on the press roll (3) is limited to the region to be maximally coated, and wherein during the passing through of a region of the press roll (3) outside the press area limited to the region to be coated by the format underpackings (30 to 37) the foil feed is stopped, wherein the press roll (3) slidingly passes through subject to further contacting of the transfer foil (5).

6. The device according to Claim 1 to 5, **characterized in that** the format underpackings (30 to 37) or an assembly packing (48) with format underpackings (33 to 37) or a format underpacking (31) are positionably attached to the press roll (3) in the manner of a high-pressure plate by means of register devices (47).

7. The device according to Claim 1 to 6, **characterized in that** the format underpackings (30 to 37) or an assembly packing (48) with format underpackings (33 to 37) or a format underpacking (31) are positionably attached in the manner of a high-pressure plate by means of an actuating device and optionally additional register devices (47) on the working surface of the press roll (3) and opposite to or jointly with the press covering (10).

8. The device according to Claim 1 to 7, **characterized in that** the foil web (5) is assigned controllable transport devices for braking and accelerating in accordance with the clocked processing of the foil transfer, wherein the transport devices (22, 33) designed as roll pairs clampingly guide the foil web (5) and the roll pairs are at least partly driveable.

9. A method for coating print sheets in a sheet-processing machine, in particular a sheet-fed rotary printing press subject to using a transfer foil (5) formed of imaging layers and a substrate foil for the transfer of imaging layers from the substrate foil onto the print sheets
- in that image-based coating of a print sheet with an adhesive takes place at least with an application unit (1), and
- in that by means of a coating module (2) transferring of the imaging layers from the substrate foil onto the print sheet takes place, wherein the coating module (2) an impression cylinder (4) and a press roll (3) form a common nip (6) through which the transfer foil (5) can be guided under pressure in such a manner that it is placed onto the print sheet guided on the impression cylinder (4) with the coated side,
- wherein the imaging layer/s following the exit of the print sheet from the nip (6) in the region of the image-based regions provided with adhesive adheres on the print sheet in a surface-consistent manner and is lifted off the substrate foil, wherein the transfer foil (5) in the nip (6) is pressed against the print sheet at least in the region of the image-based coating/s and
- in that a partial elevation of the surface of a press covering (10) on a press roll (3) is performed by inserting format underpackings (30 to 37) under the press covering (10) on the press roll (3) in the region of a press area embodied as press subject, and
- wherein one or multiple format underpackings (30 to 37) are separately covered or in connection with the press covering (10) or held by means of an assembly packing (48) on the surface of the press roll (3), wherein the assembly packing (48) is provided as magnetic foil, adhesive foil or underblanket, on which the format underpackings (30 to 37) are adhesively attached in such a manner that they as press subject have a press area the area of which is matched to the areal extension of the image-based coatings,
- in that the transfer foil (5) is conveyed through the nip (6) only when contact is established between the transfer foil (5), which rests on the press covering (10) resting on the format underpackings (30 to 37) on the surface of the press roll (3) and the substrate which is guided contacting the impression cylinder (4) and
- that the transfer foil (5) seen based on circumference and/or axially to the press roll (3) is fed to the nip (6) merely in the region of circumferential and/or axial sections provided with press areas.

## Revendications

1. Dispositif de transfert de couches génératrices d'images depuis un film support sur des feuilles d'impression, comportant au moins un groupe d'application (1) pour un revêtement graphique des feuilles d'impression avec une colle et un module de revêtement (2) pour le transfert des couches génératrices d'images depuis le film support sur les feuilles d'impression dans un intervalle de transfert (6) entre un cylindre de contre-pression (4) et un cylindre de pression (3), dans lequel le film support est guidé avec sa face revêtue en contact sur la feuille d'impression en commun avec celle-ci dans l'intervalle de transfert (6) et les couches génératrices d'images sont alors transférées graphiquement sur la feuille d'impression et comportant un dispositif d'acheminement du film de transfert (5) vers le groupe de revêtement (2) et d'évacuation hors du groupe de revêtement (2) à l'aide d'une commande pour déplacer le film de transfert dans le sens opérationnel, l'avance du film de transfert (5) pouvant être commandée au moyen d'un dispositif de guidage de film de manière à ce que le transport du film de transfert (5) s'arrête s'il n'y a pas dans l'intervalle de transfert (6) du groupe de revêtement (2) de transfert d'une couche génératrice d'images sur une feuille d'impression,
dans lequel est prévue une commande en liaison avec un guide de feuille du film de transfert (5) de manière à ce que le transport de film s'arrête ou commence à des moments définis lors du convoyage du film de transfert (5) dans l'intervalle de transfert (6),
dans lequel la surface du cylindre de pression (3) présente un assemblage de pression (10) qui est prévu avec une ou plusieurs bases de formatage (30 à 37) cernant la surface d'appui de l'assemblage de pression (10) sur le cylindre de pression (3) et s'étendant jusqu'à un contour d'une surface de pression,
les bases de formatage (30, 31, 32) se présentant sous forme de feuilles sous-jacentes calibrées (39) pour blanchets et sous forme de feuilles sous-jacentes (39) pour blanchets pouvant être montées avec l'assemblage de pression (10) sur le cylindre de pression (3) ou de feuilles sous-jacentes (39) pour blanchets pouvant être fixées séparément et pouvant être montées et fixées en-dessous de l'assemblage de pression (10) sur le cylindre de pression (3)
et/ou les bases de formatage (30 à 32) se présentant sous forme de blanchets de pression sous-jacents et les blanchets de pression sous-jacents étant fixés avec l'assemblage de pression (10) sur le cylindre de pression (3) ou les blanchets de pression sous-jacents étant fixés séparément et montés et fixés en-dessous de l'assemblage de pression (10) sur le cylindre de pression (3),
la surface de pression sur le cylindre de pression (3) étant limitée à la zone maximale à revêtir et
l'avance du film étant arrêtée, lors du passage dans une zone du cylindre de pression (3) située en dehors de la surface de pression limitée à la zone à revêtir par les bases de formatage (30 à 37), le cylindre de pression (3) passant en glissant tout en restant en contact avec le film de transfert (5).

2. Dispositif selon la revendication 1, **caractérisé en ce que**
le film de transfert (5) est divisé en une ou plusieurs sous-bandes de film de plus faible largeur et **que** les sous-bandes de film sont acheminées positionnées ou juxtaposées vers l'intervalle de transfert (6), les sous-bandes de film étant pourvues de couches génératrices d'images identiques ou différentes les unes des autres et des couches de couleur différente et/ou de brillance différente et/ou de structure surfacique différente pouvant être créées.

3. Dispositif selon la revendication 1 ou 2, **caractérisé en ce que**
les bases de formatage (30 à 32) se présentent sous forme de feuilles sous-jacentes calibrées et adhérentes d'un côté et sont posées collées sur la surface du cylindre de pression (3) et **que** l'assemblage de pression (10) passe au-dessus d'elles.

4. Dispositif de transfert de couches génératrices d'images depuis un film support sur des feuilles d'impression, comportant au moins un groupe d'application (1) pour un revêtement graphique des feuilles d'impression avec une colle et un module de revêtement (2) pour le transfert des couches génératrices d'images depuis le film support sur les feuilles d'impression dans un intervalle de transfert (6) entre un cylindre de contre-pression (4) et un cylindre de pression (3), dans lequel le film support est guidé avec sa face revêtue en contact sur la feuille d'impression en commun avec celle-ci dans l'intervalle de transfert (6) et les couches génératrices d'images sont alors transférées graphiquement sur la feuille d'impression et comportant un dispositif d'acheminement du film de transfert (5) vers le groupe de revêtement (2) et d'évacuation hors du groupe de revêtement (2) à l'aide d'une commande pour déplacer le film de transfert dans le sens opérationnel, l'avance du film de transfert (5) pouvant être commandée au moyen d'un dispositif de guidage de film de manière à ce que le transport du film de transfert (5) s'arrête s'il n'y a pas dans l'intervalle de transfert (6) du groupe de revêtement (2) de transfert d'une couche génératrice d'images sur une feuille d'impression,
dans lequel est prévue une commande en liaison avec un guide de feuille du film de transfert (5) de manière à ce que le transport de film s'arrête ou commence à des moments définis lors du convoyage du film de transfert (5) dans l'intervalle de transfert (6),
dans lequel la surface du cylindre de pression (3) présente un assemblage de pression (10) qui est prévu avec une ou plusieurs bases de formatage (30 à 37) cernant la surface d'appui de l'assemblage de pression (10) sur le cylindre de pression (3) et s'étendant jusqu'à un contour d'une surface de pression,
la base de formatage (31) se présentant sous forme d'un moule à haute pression, étant réalisé sur le moule à haute pression un sujet de pression en une ou plusieurs parties comprenant les zones de transfert du film, la base de transfert étant tendue ou posée en adhérence sur la surface du cylindre de pression (3) et étant-conçue pour être fixée séparément ou montée avec l'assemblage de presse (10) sur le cylindre de pression (3) et l'assemblage de pression (10) passant au-dessus des bases de formatage,
la surface de pression sur le cylindre de pression (3) étant limitée à la zone maximale à revêtir et
l'avance du film étant arrêtée, lors du passage dans une zone du cylindre de pression (3) située en dehors de la surface de pression limitée à la zone à revêtir par les bases de formatage (30 à 37), le cylindre de pression (3) passant en glissant tout en restant en contact avec le film de transfert (5).

5. Dispositif de transfert de couches génératrices d'images depuis un film support sur des feuilles d'impression, comportant au moins un groupe d'application (1) pour un revêtement graphique des feuilles d'impression avec une colle et un module de revêtement (2) pour le transfert des couches génératrices d'images depuis le film support sur les feuilles d'impression dans un intervalle de transfert (6) entre un cylindre de contre-pression (4) et un cylindre de pression (3), dans lequel le film support est guidé avec sa face revêtue en contact sur la feuille d'impression en commun avec celle-ci dans l'intervalle de transfert (6) et les couches génératrices d'images sont alors transférées graphiquement sur la feuille d'impression et comportant un dispositif d'acheminement du film de transfert (5) vers le groupe de revêtement (2) et d'évacuation hors du groupe de revêtement (2) à l'aide d'une commande pour déplacer le film de transfert dans le sens opérationnel, l'avance du film de transfert (5) pouvant être commandée au moyen d'un dispositif de guidage de film de manière à ce que le transport du film de transfert (5) s'arrête s'il n'y a pas dans l'intervalle de transfert (6) du groupe de revêtement (2) de transfert d'une couche génératrice d'images sur une feuille d'impression,
dans lequel est prévue une commande en liaison avec un guide de feuille du film de transfert (5) de manière à ce que le transport de film s'arrête ou commence à des moments définis lors du convoyage du film de transfert (5) dans l'intervalle de transfert (6),
dans lequel la surface du cylindre de pression (3) présente un assemblage de pression (10) qui est prévu avec une ou plusieurs bases de formatage (30 à 37) cernant la surface d'appui de l'assemblage de pression (10) sur le cylindre de pression (3) et s'étendant jusqu'à un contour d'une surface de pression,
les bases de formatage (33 à 37) se présentant sous forme d'éléments individuels, les bases de formatage (33 à 37) étant réalisées de manière à être adhérentes d'un côté et les bases de formatage (33 à 37) étant posées en adhérence de manière amovible sur la surface du cylindre de pression (3), une adhérence par collage ou magnétisme étant prévue et l'assemblage de presse (10) passant au-dessus d'elles,
la surface de pression sur le cylindre de pression (3) étant limitée à la zone maximale à revêtir et
l'avance du film étant arrêtée, lors du passage dans une zone du cylindre de pression (3) située en dehors de la surface de pression limitée à la zone à revêtir par les bases de formatage (30 à 37), le cylindre de pression (3) passant en glissant tout en restant en contact avec le film de transfert (5).

6. Dispositif selon les revendications 1 à 5, **caractérisé en ce que**
les bases de formatage (30 à 37) ou une base de montage (48) comportant des bases de formatage (33 à 37) ou une base de formatage (31) de type plaque à haute pression positionnables sont installées au moyen de dispositifs à registres (47) sur le cylindre de pression (3).

7. Dispositif selon les revendications 1 à 6, **caractérisé en ce que**
les bases de formatage (30 à 37) ou une base de montage (48) comportant des bases de formatage (33 à 37) ou une base de formatage (31) de type plaque à haute pression sont installées au moyen d'un dispositif de réglage et facultativement de dispositifs à registres supplémentaires (47) sur la surface fonctionnelle du cylindre de pression (3) et sont positionnables par rapport ou en commun avec l'assemblage de presse (10).

8. Dispositif selon les revendications 1 à 7, **caractérisé en ce que**
sont associés à la bande de film (5) des dispositifs de transport contrôlables pour freiner et accélérer la cadence de transformation de la bande de film, les dispositifs de transport (22, 23) étant réalisés sous forme de paires de cylindres guidant la bande de film (5) en la serrant et les paires de cylindres pouvant être entraînées du moins partiellement.

9. Dispositif de revêtement de feuilles d'impression dans une machine de transformation de feuilles, en particulier une machine d'impression rotative de feuilles, en utilisant un film de transfert (5) constitué de couches génératrices d'images et d'un film support pour le transfert de couches génératrices d'images depuis le film support sur les feuilles d'impression,
caractérisé en ce
- qu'un revêtement graphique d'une feuille d'impression avec une colle est réalisé au moins à l'aide d'un groupe d'application (1),
- que, au moyen d'un module de revêtement (2), un transfert des couches génératrices d'images depuis le film support sur les feuilles d'impression a lieu, un cylindre de contre-pression (4) et un cylindre de pression (3) suivant dans le module de revêtement (2) un intervalle de transfert commun (6) dans lequel le film de transfert (5) peut être guidé sous pression de manière à ce que celui-ci soit posé par sa face revêtue sur la feuille d'impression guidée sur le cylindre de contre-pression (4),
- la ou les couches génératrices d'images adhérant au niveau des zones pourvues graphiquement de colle conformément à la surface sur la feuille d'impression après la sortie de la feuille d'impression hors de l'intervalle de transfert (6) et étant soulevée(s) du film support, le film de transfert (5) étant comprimé contre la feuille d'impression dans l'intervalle de transfert (6) du moins au niveau du ou des revêtements graphiques et
- qu'une élévation partielle de la surface d'un assemblage de pression (10) est réalisée sur un cylindre de pression (3) par insertion de bases de formatage (30 à 37) en-dessous de l'assemblage de pression (10) sur le cylindre de pression (3) au niveau d'une surface de pression se présentant sous forme d'un sujet de pression et
- une ou plusieurs bases de formatage (30 à 37) étant montées séparément ou en liaison avec l'assemblage de presse (10) ou fixées au moyen d'une base de montage (48) sur la surface du cylindre de pression (3), la base de montage (48) étant prévue sous forme d'un film magnétique, d'un film collant ou d'un blanchet à dépression sur lequel les bases de formatage (30 à 37) sont installées en adhérence de manière à présenter en tant que sujet de pression une surface de pression dont la surface est adaptée à l'extension surfacique des revêtements graphiques,
- que le film de transfert (5) n'est convoyé dans l'intervalle de transfert (6) qu'une fois qu'un contact est établi entre le film de transfert (5) qui repose sur l'assemblage de presse (10) posé sur les bases de formatage (30 à 37) sur la surface du cylindre de pression (3) et le support d'impression guidé et reposant sur le cylindre de contre-pression (4) et
- que le film de transfert (5), vu au niveau circonférentiel et/ou axialement par rapport au cylindre de pression (3), est acheminé vers l'intervalle de transfert (6) seulement au niveau de sections de circonférence et/ou d'axe pourvues de surfaces de pression.
